# EUROPÄISCHE PATENTSCHRIFT

(11) **EP 0 600 998 B1**
(45) Veröffentlichungstag und Bekanntmachung des Hinweises auf die Patenterteilung: **25.09.1996**
(21) Anmeldenummer: 92918113.9
(22) Anmeldetag: 20.08.1992
(51) Int. Cl.: A45D 26/00

(54) **EPILATIONSGERÄT**
DEPILATORY DEVICE
APPAREIL A EPILER

(30) Priorität: 28.08.1991 FR 9110695
(43) Veröffentlichungstag der Anmeldung: 15.06.1994
(73) Patentinhaber: Braun Aktiengesellschaft, 60326 Frankfurt am Main (DE)
(72) Erfinder: GABION, Georges, F-69007 Lyon (FR); CLEYET, Aimé, F-69006 Lyon (FR); ROGER, Robert, F-69002 Lyon (FR)
(86) Internationale Anmeldenummer: EP9201909
(87) Internationale Veröffentlichungsnummer: WO9304606

(56) Entgegenhaltungen:
- EP-A- 0 403 315
- FR-A- 1 032 138

## Beschreibung

Die Erfindung bezieht sich auf ein Epilationsgerät zum Entfernen von Haaren am menschlichen Körper mit einem Gehäuse, das vom Benutzer in der Hand gehalten werden kann, mit einem von einem Motor angetriebenen Klemmelemente aufweisenden Drehzylinder und mit wenigstens einem den Drehzylinder durchsetzenden Betätigungselement zur Betätigung der mit diesem gekoppelten Klemmelemente, wobei das Betätigungselement von einem diesem zugeordneten Druckelement betätigbar und gegen den Druck einer Feder verschiebbar ist.

Ein Epilationsgerät der eingangs genannten Art ist aus der EP-A-0 328 426 bekannt. Der von einer rotierend angetriebenen Welle in Rotation versetzbare Drehzylinder besteht aus schwenkbar gelagerten Klemmlamellen, die von den den Drehzylinder durchsetzenden Betätigungsstangen zu Schwenkbewegungen veranlaßt werden. Auf der Welle sind zwei Betätigungsstangeneinheiten diametral gegenüberliegend angeordnet, wodurch bei jeder halben Umdrehung des Drehzylinders Klemmvorgänge erzielt werden. Jede der Betätigungsstangeneinheiten besteht aus zwei einander zugeordneten Betätigungsstangen, die jeweils endseitig von einer auf einer im Epilationskopf ortsfest angeordneten Stange drehbar gelagerten Rolle einmal pro Umdrehung beaufschlagt und gegen den Druck einer gemeinsamen Feder gegenläufig hin- und herbewegt werden. Die einander zugeordneten Betätigungsstangen übertragen diese Bewegung auf die Klemmlamellen, die paarweise zueinander schwenken und schließlich im Bereich ihres äußeren Randes gegeneinander gepreßt werden.

Jede der beiden auf die Betätigungsstangen einwirkenden Rollen ist drehbar in einem vorgegebenen Abstand zueinander über jeweils eine Stange am Epilationskopf befestigt. Fertigungsbedingt läßt sich dieser Abstand nicht exakt einhalten, wodurch die Klemmkraft der Klemmlamellen im Klemmbereich erheblichen Schwankungen unterliegt. Bei zu starker Klemmkraft werden die relativ dünnen Haare abgezwickt und bei zu schwacher Klemmkraft nicht ausreichend geklemmt und demzufolge nicht aus der Haut herausgezogen. Hinzu kommen noch der sowohl an den Rollen sowie an den Betätigungsstangen beim Gebrauch des Epilationsgerätes auftretende Verschleiß, z.B. durch Reibung sowie durch Materialermüdungserscheinungen.

Ein weiteres Epilationsgerät der eingangs genannten Art ist aus der EP-A-0 403 315 bekannt. Der Drehzylinder dieses Epilationsgerätes besteht aus unbeweglichen Klemmelementen und diesen zugeordneten, schwenkbar gelagerten Klemmelementen. Die nicht bewegbaren Klemmelemente sind Bestandteil einer rotierend angetriebenen Welle. Zwei diametral gegenüberliegend vorgesehene Betätigungsstangen durchsetzen den Drehzylinder zwecks Betätigung der jeweiligen Klemmelementenreihe. Eine auf einer im Epilationskopf ortsfest angeordneten Stange drehbar gelagerte Rolle beaufschlagt einmal pro Umdrehung des Drehzylinders jede der Betätigungsstangen direkt oder indirekt unter Zwischenschaltung eines speziell ausgebildeten Schwenklagers, wobei die Rückführung der jeweiligen Betätigungsstange mittels einer diese an dem der Rolle abgewandten Ende beaufschlagenden Feder bewerkstelligt wird.

Aufgabe der Erfindung ist es, das Auszupfen von Haaren mit einem Epilationsgerät der eingangs genannten Art zu verbessern.

Nach der Erfindung wird diese Aufgabe bei einem Epilationsgerät der eingangs genannten Art dadurch gelöst, daß Mittel zur Verstellung der Klemmkraft der Klemmelemente vorgesehen sind.

Nach einer Ausführungsform der Erfindung ist die Position des Betätigungselements mittels einer Verstelleinrichtung veränderbar.

Nach einer weiteren Ausführungsform der Erfindung ist die Position paarweise zusammenwirkender Betätigungselemente zueinander mittels einer Verstelleinrichtung veränderbar.

Die Veränderung der Position eines mit Klemmelementen versehenen Betätigungselementes zu einem dem Betätigungselement zugeordneten Druckelement mittels einer Verstelleinrichtung bewirkt bei Verringerung des Abstandes eine Erhöhung der Klemmkraft und bei Vergrößerung des Abstandes eine Verminderung der Klemmkraft der einander zugeordneten Klemmelemente. Eine auf die Betätigungselemente von Klemmelementen mittelbar oder umittelbar einwirkende Verstelleinrichtung gewährleistet sonach eine optimale Einstellung der Klemmkraft zusammenwirkender Klemmelemente eines Epilationsgerätes einerseits durch den Hersteller, der beispielsweise Fertigungstoleranzen ausgleichen kann und andererseits durch die Benutzerin, die eine individuelle Anpassung der Klemmkraft auf die bei ihr vorhandene Haardicke durchführen und darüber hinaus ein durch Verschleiß bedingtes Nachlassen der Klemmkraft mittels Nachregulierung korrigieren kann.

Nach einer Ausführungsform der Erfindung ist vorgesehen, daß das auf das Betätigungselement einwirkende Druckelement als verstellbarer Exzenter ausgebildet ist.

Um die Reibung zwischen Druckelement und Betätigungselement zu vermindern, ist das auf das Betätigungselement einwirkende Druckelement als Rolle ausgebildet und auf einem verstellbar gelagerten Exzenter drehbar gelagert.

In weiterer Ausgestaltung der Erfindung sind die mittelbar oder unmittelbar aufeinander einwirkenden Kontaktflächen des Druckelementes und des Betätigungselementes rechtwinklig und/oder keilförmig zueinander verlaufend ausgebildet.

Um Schlaggeräusche herabzusetzen sowie Verschleißerscheinungen zu vermindern, ist zwischen dem Druckelement und dem Betätigungselement eine Führungsscheibe vorgesehen.

Nach einer Ausführungsform der Erfindung ist die Position des Druckelementes mittels einer auf das Druckelement einwirkenden Verstellmutter verstellbar.

Nach einer bevorzugten Ausführungsform der Erfindung sind der Exzenter und/oder die Rolle auf einer im Epilationskopf fest angeordneten Stange angeordnet.

Nach einer anderen Ausführungsform der Erfindung sind der Exzenter und/oder die Rolle auf einer im Epilationskopf verstellbar angeordneten Stange angeordnet.

Nach einer weiteren Ausführungsform der Erfindung ist die Stange aus einem geraden Stift gebildet.

Vorzugsweise ist die Stange als U-förmiger Bügel ausgebildet.

Die Anordnung von einem oder mehreren Druckelementen auf im Epilationskopf fest oder verstellbar angeordneten Stangen zwecks Betätigung der diesen jeweils zugeordneten Betätigungselemente läßt eine Vielzahl von unterschiedlichen Ausgestaltungen der Verstelleinrichtung zur Verstellung der Klemmkraft der mit den Befestigungselementen gekoppelten Klemmelemente zu. Einzelheiten derartiger Verstelleinrichtungen gehen aus den Unteransprüchen 13 bis 28 hervor. Ein wesentlicher Vorteil der in diesen Ansprüchen aufgezeigten Einzelheiten besteht in der Anpassungsfähigkeit auf unterschiedliche Ausgestaltungen eines Drehzylinders sowie dessen Lagerung im Epilationskopf.

In einer Weiterbildung der Erfindung sind den Seitenschenkeln des Bügels Widerlager zugeordnet, wobei die Stellung der Seitenschenkel zu den Widerlagern mittels einer weiteren Verstelleinrichtung variierbar ist. Eine Veränderung der Stellung der Seitenschenkel zu den Widerlagern, die durch die Achsenden gebildet werden, beeinflußt die Vorspannung des Bügels. Über die Vorspannung des Bügels wird der Abstand der Druckelemente zueinander und dadurch die Länge des Weges unter Klemmkrafteinwirkung, d.h. des Weges, den die Betätigungselemente und die Druckelemente in Kontakt miteinander zurücklegen, verändert. Verlängert sich dieser Weg, so erhöht sich die benötigte Leistung zum Betreiben des Epilationsgerätes. Eine Verkürzung des Weges bewirkt eine Reduzierung der benötigten Leistung.

Von Vorteil ist die Verstelleinrichtung als verstellbarer Exzenter ausgebildet, wodurch eine kontinuierliche Veränderung der Stellung der Seitenschenkel möglich ist.

Nach einer Ausführungsform der Erfindung ist der Exzenter mit dem Exzenter gekoppelt, der den Abstand der Druckelemente zueinander verändert, welche auf die Betätigungselemente wirken. Durch Verstellung eines der Exzenter, vorzugsweise des ersten Exzenters, über die mit diesem verbundene Verstelleinrichtung können damit gleichzeitig zwei unterschiedliche Funktionen ausgeführt werden.

Dadurch, daß die Exzenter einstückig ausgebildet, d.h. an einem Bauelement vorgesehen sind, bewirkt die Abstandsveränderung der Druckelemente zueinander mittels Verstellung des ersten Exzenters eine gleichzeitige Positionsveränderung der Seitenschenkel zu den Widerlagern über den zweiten Exzenter. Wird dabei der maximal mögliche Verstellhub des Exzenters, d.h. die maximale Klemmkraft eingestellt, erreicht gleichzeitig damit der Bügel eine maximale Vorspannung. Durch diese erhöhte Vorspannung wird in Klemmstellung der durch die Betätigungselemente in Kontakt mit den Druckelementen und damit unter Klemmkrafteinwirkung zurückzulegende Weg verkürzt, wodurch die benötigte Leistung des Epilationsgerätes reduziert wird.

Weitere Vorteile und Einzelheiten der Erfindung ergeben sich aus der nachfolgenden Beschreibung und den Zeichnungen, in denen einige bevorzugte Ausführungsbeispiele dargestellt sind.

Es zeigen:
- Fig. 1: ein Epilationsgerät, mit einem abnehmbaren Epilationskopf, teilweise im Schnitt;
- Fig. 1a: Darstellung der Verstellrichtung nach Fig. 1;
- Fig. 2: eine Schnittdarstellung eines Drehzylinders nach Fig. 1;
- Fig. 3: Bauteile eines Drehzylinders sowie einer Verstelleinrichtung in perspektivischer Darstellung;
- Fig. 4: eine Ausführungsform von paarweise zusammenwirkenden Klemmelementen;
- Fig. 5: eine schematische Darstellung der Bauteile einer mit einem Exzenter ausgestatteten Verstelleinrichtung;
- Fig. 5a: die Position des Exzenters mit Druckelement nach Fig. 5 bei minimalem Verstellhub;
- Fig. 5b: Position des Exzenters und Druckelement nach Fig. 5 bei maximalem Verstellhub;
- Fig. 6: schematische Darstellung der Bauteile einer weiteren, mit einem Exzenter ausgestatteten Verstelleinrichtung;
- Fig. 7: einen Schnitt durch einen Epilationskopf mit einem im Epilationskopf fest angeordneten Bügel und einer weiteren Ausführungsform einer Verstelleinrichtung;
- Fig. 7a: Position des Druckelements nach Fig. 7 bei maximalem Verstellhub;
- Fig. 7b: Position des Druckelementes nach Fig. 7 bei minimalem Verstellhub;
- Fig. 8: Schnitt durch einen Epilationskopf mit Teilen einer weiteren Verstelleinrichtung, wobei der Bügel im Epilationskopf verschiebbar gelagert ist;
- Fig. 8a: schematische Darstellung der Funktion der Verstelleinrichtung nach Fig. 8 bei minimalem Abstand der Druckelemente;
- Fig. 8b: schematische Darstellung der Funktion der Verstelleinrichtung nach Fig. 8 bei maximalem Abstand der Druckelemente;
- Fig. 9: Schnitt durch einen Epilationskopf mit einer Verstelleinrichtung nach den Figuren 8, 8a, 8b und einem Drehzylinder, dessen Klemmelemente aufweisenden und rotierbar gelagerten Bauteil wenigstens ein mit Klemmelementen versehenes Betätigungselement zugeordnet ist;
- Fig. 10: schematische Darstellung einer Weiteren Ausführungsform einer Verstelleinrichtung mit einem im Epilationskopf fest angeordneten Bügel;
- Fig. 11: schematische Darstellung einer weiteren Ausführungsform einer Verstelleinrichtung mit zwei im Epilationskopf drehbar angeordneten Bügeln und einem Nocken zur Verstellung der Klemmkraft;
- Fig. 11a: Draufsicht auf den Nocken gemäß Fig. 11;
- Fig. 12: Schnitt durch einen Epilationskopf mit einem rotierbar gelagerten Bauteil mit fest angeordneten Klemmelementen und zwei Betätigungselementen mit bewegbaren Klemmelementen und einer auf die Betätigungselemente einwirkende Verstelleinrichtung;
- Fig 13: eine schematische Darstellung der Wirkung einer Verstelleinrichtung mit einem Exzenter bei minimalem Verstellhub und geöffneter Stellung der Klemmelemente;
- Fig. 13a: eine schematische Darstellung der Verstelleinrichtung nach Figur 13 in Klemmstellung;
- Fig. 13b: eine Draufsicht auf die Verstelleinrichtung nach Figur 13;
- Fig. 14: eine schematische Darstellung der Wirkung der Verstelleinrichtung mit einem Exzenter bei maximalem Verstellhub und geöffneter Stellung der Klemmelemente;
- Fig. 14a: eine schematische Darstellung der Verstelleinrichtung nach Figur 14 in Klemmstellung;
- Fig. 14b: eine Draufsicht auf die Verstelleinrichtung nach Figur 14;
- Fig. 15: eine schematische Darstellung der Wirkung einer Verstelleinrichtung mit zwei Exzentern bei minimalem Verstellhub des ersten und zweiten Exzenters und geöffneter Stellung der Klemmelemente;
- Fig. 15a: eine schematische Darstellung der Verstelleinrichtung nach Figur 15 in Klemmstellung;
- Fig. 15b: eine Draufsicht auf die Verstelleinrichtung nach Figur 15;
- Fig. 16: eine schematische Darstellung der Wirkung der Verstelleinrichtung mit zwei Exzentern bei maximalem Verstellhub des ersten und zweiten Exzenters und geöffneter Stellung der Klemmelemente;
- Fig. 16a: eine schematische Darstellung der Verstelleinrichtung nach Figur 16 in Klemmstellung;
- Fig. 16b: eine Draufsicht auf die Verstelleinrichtung nach Figur 16.In Fig. 1 ist mit 1 ein Gerät zum Entfernen von Körperhaaren von Menschen bzw. ein Epilationsgerät teilweise im Schnitt dargestellt, das aus einem Gehäuse 2 und einem abnehmbaren Epilationskopf 3 zur Aufnahme eines antreibbar gelagerten Drehzylinders 4 besteht.

In Fig. 1 ist mit 1 ein Gerät zum Entfernen von Körperhaaren von Menschen bzw. ein Epilationsgerät teilweise im Schnitt dargestellt, das aus einem Gehäuse 2 und einem abnehmbaren Epilationskopf 3 zur Aufnahme eines antreibbar gelagerten Drehzylinders 4 besteht.

Der Drehzylinder 4 wird von einem elektrischen Antriebsmotor 9 angetrieben, der an ein Stromnetz oder an einen aufladbaren Akkumulator 5 bzw. auswechselbare Batterien anschließbar ist.

Der Antriebsmotor 9 steht über ein zahlreiche Zahnräder aufweisendes Getriebe 7 mit einem Antriebsrad 8 des Drehzylinders 4 in Antriebsverbindung.

Der auf dem Gehäuse 2 mittels einer in eine Rastvertiefung eingreifenden, von einer Feder beaufschlagten Kugel abnehmbar befestigte Epilationskopf 3 weist eine linke Lagerschale 11 auf, die an eine rechte Lagerschale 12 lösbar angeschlossen und mit einer Schraube 15 gesichert ist, die sich hierzu durch eine in der Lagerschale 12 vorgesehene Bohrung 14 in eine, in der Lagerschale 11 vorgesehene Gewindebohrung 16 erstreckt.

In den Lagerschalen 11 und 12 befindet sich je eine Lagerbuchse 17 und 18 zur Aufnahme der Seitenschenkel 13, 21 eines Bügels 22 und der Lagerzapfen 25 einer Achse 19 auf der der Drehzylinder 4 drehbar gelagert ist. An den beiden Enden der Achse 19 befindet sich je eine Schlitzöffnung 20, durch die sich jeweils ein Seitenschenkel 13, 21 des in Seitenansicht dargestellten Bügels 22 erstreckt.

An den oberen Enden der Seitenschenkel 13, 21 ist jeweils ein Druckelement 38, 39 zur Betätigung der an diese im Verlauf der Rotation des Drehzylinders zur Anlage gelangenden Betätigungselemente 26, 27 und 28, 29 vorgesehen, die mit Klemmelementen 42, 43 gekoppelt sind. Das Druckelement 38 ist unmittelbar auf dem Seitenschenkel 13 drehbar gelagert, während das gegenüberliegende Druckelement 39 an auf einem dem Seitenschenkel 21 drehbar umgreifenden Exzenter 10 drehbar gelagert ist. Der Exzenter 10 ist mit einem Verstellhebel 100 versehen, der durch eine im Epilationskopf 3 vorgesehene Öffnung 101 hindurchgeführt ist, um eine Verstellung des Exzenters 10 durch den Benutzer des Epilationsgerätes zu ermöglichen.

In Fig. 1a ist die Verstelleinrichtung gemäß Fig. 1 in Pfeilrichtung D gesehen dargestellt. Der Verstellhebel 100 des auf dem Seitenschenkel 21 drehbar gelagerten Exzenters 10 mit dem auf dem Exzenter drehbar gelagerten Druckelement 39 befindet sich innerhalb der Öffnung 101 in einer Neutralstellung. Mittels einer Schwenkbewegung des Verstellhebels 100 in Pfeilrichtung E wird das Druckelement 39 über den Exzenter in Pfeilrich-tung G und in Pfeilrichtung F in die entgegengesetzte Pfeilrichtung transportiert, wobei, ausgehend von der dargestellten Neutralstellung der Exzenterhub durch die vorgegebene Exzentrizität des Exzenters 10 und den vorgegebenen Verstellbereich des Exzenters 10 in Pfeilrichtung E sowie Pfeilrichtung F bestimmt ist.

Einzelheiten der in Fig. 1 dargestellten Ausführungsform des Drehzylinders werden nachfolgend unter Einbeziehung der Figuren 2, 3 und 4 näher beschrieben. Der Drehzylinder 4 ist über ein horizontal verlaufendes Lagerteil 24 auf der Achse 19 drehbar gelagert. Das Lagerteil 24 ist mit dem Antriebsrad 8 des Getriebes antriebsmäßig gekoppelt.

Auf der oberen und diametral gegenüberliegenden, unteren Seite des Lagerteils 24 sind jeweils zwei ineinander verschiebbare Betätigungselemente 26, 27 und 28, 29 gelagert.

Auf den Betätigungselementen 26 bis 29 sind die in Figur 1 und 4 dargestellten Klemmelemente 42 und 43 angeordnet bzw. mit diesen antriebsmäßig verbunden. Zahlreiche Klemmelemente 42, 43 wirken paarweise zusammen und bilden jeweils eine Klemmvorrichtung zur Entfernung von Haaren an einem menschlichen Körper. Die Klemmvorrichtung ist Teil des Drehzylinders 4.

Die beiden oberen Betätigungselemente 26, 27 sind in Figur 3 perspektivisch wiedergegeben. Das eine Betätigungselement 27 ist U-förmig ausgebildet und weist parallel verlaufende Stege 30, 31 auf, die endseitig über einen quer verlaufenden Steg 32 miteinander verbunden sind. Auf der Oberseite der beiden parallel verlaufenden Stege 30, 31 befinden sich zahlreiche, einen gleichmäßigen Abstand untereinander aufweisende Schlitze 33, die mit je einer Längsseite der Stege 30, 31 einen rechten Winkel bilden. Die Schlitze 33 des Betätigungselementes 27 liegen auf der gleichen Querebene wie die Schlitze 41 des benachbarten Betätigungselementes 26.

Die beiden parallel verlaufenden Stege 30, 31 bilden eine U-förmige Aussparung 34, in der das Betätigungselement 26 axial verschiebbar aufgenommen ist. Gemäß Fig. 3 befindet sich zwischen dem rechten Ende des Betätigungselementes 26 und dem quer verlaufenden Steg 32 eine Feder 6, die das Betätigungselement 26 normalerweise in einer Neutralstellung gegenüber dem Betätigungselement 27 hält. In der in Fig. 3 dargestellten Position wird das Betätigungselement 26 mittels eines am Ende des Betätigungselementes vorgesehenen Anschlages 37 gegen einen quer verlaufenden Anschlag 36 gedrückt, der im unteren Bereich der beiden Stege 30, 31 der Betätigungsstange 27 vorgesehen ist und diese miteinander verbindet. Auf diese Weise wird verhindert, daß das Betätigungselement 26 aus der Aussparung 34 herausgeschoben wird.

Wie aus Fig. 1 und aus Fig. 3 hervorgeht, befindet sich auf den beiden Seitenschenkeln 13, 21 des U-förmigen Bügels 22 je ein Druckelement 38 und 39. In der in Fig. 3 dargestellten Position drücken im Verlauf des Drehvorganges des Drehzylinders die Druckelemente 38 und 39 die Betätigungselemente 26 und 27 gegen die Wirkung der Feder 6 zusammen, wenn deren Stege 32 und 40 an den Druckelementen 38 und 39 vorbei bewegt werden.

Bei diesem Stellvorgang wird das Betätigungselement 26 mit den vorgesehenen Schlitzen 41 nach rechts und das Betätigungselement 27 mit den Schlitzen 33 nach links verstellt. Dabei gelangen die in den Schlitzen 33 und 41 schwenkbar gelagerten Klemmelemente 42, 43 an ihren von der Achse 19 abgewandten Enden jeweils paarweise zur Anlage.

In Fig. 3 ist zwischen den Druckelementen 38, 39 und den Stirnseiten der Betätigungselemente 26 und 27 zusätzlich eine Scheibe 63 eingefügt, so daß die Druckelemente 38, 39 über die jeweilige Scheibe 63 gegen die Betätigungselemente 26, 27 wirken, um auf diese Weise Laufgeräusche und Verschleiß zu vermindern.

Das Druckelement 39 ist auf dem Exzenter 10 drehbar gelagert. Der mit einem Verstellhebel 100 versehene Exzenter 10 ist auf dem Seitenschenkel 21 des Bügels 22 verstellbar angeordnet und bewirkt über eine Verstellung des Verstellhebels 100 eine Abstandsverringerung bzw. Abstandsvergrößerung der beiden gegenüberliegenden Druckelemente 38 und 39 und demzufolge eine Verstellung der Klemmkraft der auf den Betätigungselementen 26, 27, 28, 29 angeordneten Klemmelemente 42 und 43.

In Fig. 4 sind zwei normalerweise dicht nebeneinander liegende Klemmelemente 42 und 43 dargestellt. Das linke und rechte Klemmelement 42, 43 weist je eine rechteckförmige Aussparung 44 auf. An der oberen Seite 45 der Aussparung 44 des linken Klemmelementes 42 befindet sich eine nach unten gerichtete Nase 46. Außerdem befindet sich an der unteren Seite der Aussparung 44 des linken Klemmelementes 42 eine nach oben offene Aussparung 47.

Das in Fig. 4 dargestellte rechte Klemmelement 43 weist die gleiche Formgebung auf wie das Klemmelement 42. Es ist gegenüber dem Klemmelement 42 um 180° gedreht wiedergegeben, d.h. im oberen Teil des Klemmelementes 43 befindet sich eine Aussparung 47 und im unteren Teil die Nase 46.

Zahlreiche nebeneinander angeordnete Klemmelemente 42, 43 bilden mit den übrigen Teilen eine Vorrichtung zum Entfernen von Körperhaaren am Menschen.

Die Klemmelemente werden hierzu auf die in Fig. 3 dargestellten oberen Betätigungselemente 26, 27 sowie die in Figur 2 dargestellten unteren Betätigungselemente 28, 29 aufgebracht. Die oberen Nasen 46 der Klemmelemente 42 greifen dabei jeweils in die Schlitze 41 des mittleren Betätigungselementes 26 ein, während die die Aussparung 47 begrenzenden Mitnehmer 48 jeweils in die sich gegenüberliegenden Schlitze 33 der beiden parallel verlaufenden Stege 30, 31 eingreifen.

Auf ähnliche Weise verhält es sich mit den unteren Teilen der Klemmelemente 42, 43. Hier greifen die beiden Mitnehmer 48 des Klemmelementes 42 in die Schlitze 33 der beiden außen liegenden Stege 30, 31 ein, so daß jeweils ein Klemmelement 42 einmal über die obere Nase 46 mit dem mittleren Betätigungselement 26 und zum anderen über die beiden unteren Mitnehmer 48 mit den außen liegenden Stegen 30, 31 des U-förmigen Betätigungselements 29 antriebsverbunden sind.

In Fig. 2 ist anhand der Schnittdarstellung gezeigt, wie die einzelnen Klemmelemente 42 und 43 mit den oberen Betätigungselementen 26, 27 und den unteren Betätigungselementen 28, 29 antriebsverbunden sind. Die oberen Mitnehmer 48 des Klemmelementes 43 greifen in die beiden gegenüberliegenden Schlitze 33 des Betätigungselementes 27 ein, während die Nase 46 des gleichen Klemmelementes 43 in den Schlitz 41 des mittleren Betätigungselementes 28 eingreift.

Wie aus Fig. 2 ferner hervorgeht, sind rechts und links bzw. ober- und unterhalb von zahlreichen nebeneinander angeordneten Klemmelementen 42 und 43 zwei halbschalförmig ausgebildete Einfädelelemente 49, 50 angeordnet, die zahlreiche, nebeneinander liegende und parallel verlaufende Lamellen 51 aufweisen, die die Aufgabe haben, die Körperhaare derart aufzurichten, daß sie auf einfache Weise jeweils in den Zwischenraum 52 zweier zusammenwirkender Klemmelemente 42, 43 gelangen (Fig. 1).

Die Einfädelelemente 49, 50 sind auf dem die Achse 19 umgebenden Lagerteil 24 angeordnet und mit diesem lösbar verbunden. Die Funktionsweise des Epilationsgerätes wird anhand der Fig. 1 bis 4 näher erläutert. Im Verlauf der Rotationsbewegung des auf der Achse 19 über das Lagerteil 24 drehbar gelagerten Drehzylinders 4 gelangen die Betätigungselemente 26, 27 bzw. 28, 29 mit den Stirnseiten der Stege 32, 40 zur Anlage an die Druckelemente 38, 39 und werden entsprechend dem Abstand den die Druckelemente 38, 39 zueinander einnehmen, gegen den Druck der gemeinsamen Feder 6 in Pfeilrichtung K₁ und K₂ gegeneinander auf dem Lagerteil 24 gleitend bewegt. Die in den Schlitzen 33 und 41 bewegbar angeordneten Klemmelemente 42 und 43, die jeweils ein Klemmeelementenpaar bilden, vollziehen dabei eine Bewegung zueinander, wobei die zwischen ihnen befindlichen Haare erfaßt, eingeklemmt und im Verlauf der weiteren Rotation des Drehzylinders 4 aus der Haut herausgezogen werden. Fig. 1 zeigt die Klemmelemente 42 und 43 des Drehzylinders 4 oberhalb der Achse 19 in Klemmstellung und unterhalb der Achse 19 in geöffneter Stellung.

Die in den Figuren 1, 1a und 3 dargestellte, einen Exzenter aufweisende Verstelleinrichtung bewirkt eine Veränderung des Abstandes den die auf die Betätigungselemente 26, 27 bzw. 28, 29 einwirkenden Druckelemente 38 und 39 zueinander einnehmen mit der Folge, daß der Betätigungshub der in den Pfeilrichtungen K₁ und K₂ gegeneinander bewegbaren Betätigungselemente 26, 27 ebenfalls verändert wird. Eine Vergrößerung des Betätigungshubes der Betätigungselemente 26, 27 bzw. 28, 29 führt zu einer Verminderung und eine Verkleinerung des Betätigungshubes zu einer Erhöhung der Klemmkraft der zueinander bewegbaren Klemmelemente 42, 43.

In den Figuren 5 bis 7b sind schematisiert verschiedene Ausführungsformen von mit einem Exzenter 10 ausgestatteten Verstelleinrichtungen dargestellt, wobei bei allen Ausführungsformen das mit B bezeichnete Betätigungselement, wie beispielsweise in Fig. 9 oder 12 dargestellt, durch ein mit Klemmelementen versehenes Betätigungselement 27 oder wie in Fig. 1 bzw. 3 dargestellt, aus zwei gegeneinander verschiebbaren Betätigungselementen 26, 27 bzw. 28, 29 gebildet sein kann. Auf dem jeweiligen Seitenschenkel 13 des U-förmigen Bügels 22 ist ein Druckelement 38 drehbar gelagert. Gegenüberliegend zu diesem Druckelement 38 ist auf dem Seitenschenkel 21 des U-förmigen Bügels 22 eine Verstelleinrichtung für das Betätigungselement B und dessen Klemmelemente, die hier nicht dargestellt sind, vorgesehen. Zwischen den Stirnseiten des Betätigungselementes B und den Druckelementen 38, 39, die auf diese im Verlauf der Rotation des durch die Klemmelemente 42, 42 symbolisierten Drehzylinders 4 des Epilationsgerätes einwirken, können Scheiben 63 vorgesehen werden, um Laufgeräusche und Verschleiß zwischen Betätigungselement B und den Druckelementen 38, 39 zu vermindern.
Ferner begrenzen die Anschläge 36 und 37 die Entfernung der Betätigungselemente 26 und 27 voneinander. Auf diese Weise erfolgt der Beginn der Bewegung der Betätigungselemente, unabhängig von der Steuerung der Druckelemente 38, 39, stets an derselben Stelle der Drehung des Epilationszylinders , sobald sie mit den Druckelementen 38, 39 über die Scheibe 63 in Berührung kommen.

Fig. 5 zeigt einen mit einem Verstellhebel 100 ausgestatteten Exzenter 10, auf dem das Druckelement 39 drehbar gelagert ist. Die Mantelfläche des jeweiligen Druckelementes 38, 39 ist zylinderförmig ausgebildet. Die Fig. 5a und 5b verdeutlichen den maximal erreichbaren Verstellhub des Exzenters 10 bei einer Verstellbewegung des Exzenterhebels 100 um 180° in Pfeilrichtung E bzw. F, wobei in der Praxis davon auszugehen ist, daß eine Verstellbewegung des Exzenters von ca. 60° normalerweise ausreichend sein dürfte.

Fig. 6 zeigt einen mit einem Verstellhebel 100 ausgestatteten, auf dem Seitenschenkel 21 drehbar angeordneten Exzenter 10, der über die Scheibe 63 mittelbar auf das Betätigungselement B bzw. bei Weglassen der Scheibe 63 unmittelbar auf das Betätigungselement B einwirkt.

Fig. 7 zeigt einen Schnitt durch einen Epilationskopf 3 mit einem in dessen Lagerschalen 11 oder 12 befestigten, U-förmigen Bügel 22, an dessen Seitenschenkel 21 eine mit einem Verstellhebel 100 ausgestattete Verstellmutter 105 über ein am Seitenschenkel 21 vorgesehenes Gewinde 102 angeordnet ist. Der Verstellmutter 105 ist ein Druckelement 39 mit einer kegelförmig ausgebildeten Mantelfläche 104 zugeordnet. Die Stirnseite des Betätigungselementes B ist keilförmig ausgebildet, wobei der Keil dem Kegel der Mantelfläche 104 des Druckelementes 39 angepaßt ist, wie dies aus den Figuren 7a und 7b ersichtlich ist. Durch Verdrehen der Verstellmutter 105 auf dem Gewinde 102 wird über die einander zugeordneten, schrägen Flächen des Betätigungselementes B und des Druckelementes 39 eine Veränderung des Abstandes des Druckelementes 39 zu dem gegenüberliegenden Druckelement 38, das ebenfalls mit einer kegelförmigen Mantelfläche versehen ist, bewirkt, wodurch eine Veränderung der Klemmkraft der hier nicht dargestellten Klemmelemente erzielt wird. Eine Verstellung des Druckelementes 39 in Pfeilrichtung M hat eine Erhöhung und in entgegengesetzter Richtung eine Verminderung der Klemmkraft zur Folge.

In den Figuren 8 bis 8b ist eine weitere Ausführungsform einer Verstelleinrichtung für die Klemmelemente eines Epilationsgerätes 1 dargestellt. Fig. 8 zeigt einen Epilationskopf 3 des Drehzylinders 4, der entsprechend den Figuren 1 bis 4 ausgebildet ist. Der von einem Antriebsrad 8 rotierend angetriebene Drehzylinder ist über ein Lagerteil 24 auf der im Epilationskopf 3 angeordneten Achse 19 drehbar gelagert. Die beiden Seitenschenkel 13, 21 des U-förmigen Bügels 22 sind endseitig nach außen abgewinkelt. Die abgewinkelten Seitenschenkelarme 131, 211 sind in in den Lagerschalen 11, 12 vorgesehenen Langlochbohrungen 70, 71 auf und ab bewegbar geführt und gehalten. Auf den Seitenschenkelarmen 131, 211 ist jeweils ein Druckelement 38, 39 mit einer kegelförmigen Mantelfläche 72 bewegbar gelagert. Rechtwinklig zur Erstreckungsrichtung der abgewinkelten Seitenschenkelarme 131, 211 ist in der jeweiligen Lagerschale 11, 12 eine Aussparung 73, 74 vorgesehen, in die die Druckelemente 38, 39 teilweise eingreifen. Die Tiefe der Aussparungen 73, 74 ist derart bemessen, daß eine Verschiebung der Druckelemente 38, 39 in die Aussparung 73, 74 über den vorgesehenen Verstellhub des in vertikaler Richtung bewegbaren, U-förmigen Bügels 22 gewährleistet ist. Der Kegelwinkel der kegelförmigen Mantelfläche 72 der Druckelemente 38, 39 ist gleich dem Winkel der abgewinkelten Seitenschenkelarme 131, 211. Demzufolge erstrecken sich die Mantelflächen 72 der Druckelemente 38, 39 parallel zur vertikalen Erstreckungsrichtung der Seitenschenkel 13, 21 bzw. rechtwinklig zur Achse 19 bzw. parallel zu den Stirnseitenenden der Betätigungselemente 26, 27 bzw. 28, 29, die mit Klemmelementen 42, 43 versehen sind.

Der Epilationskopf 3 nach Fig. 8 ist in der Mitte geteilt, um die Wirkung der auf den Basisschenkel 221 des Bügels 22 einwirkenden Bauelemente der Verstelleinrichtung zu verdeutlichen, die anhand der schematischen Darstellungen nach den Figuren 8a bis 8b näher erläutert wird. Im Epilationskopf 3 ist parallel zum Basisschenkel 221 verlaufend eine Stange 300 mit einem aus dem Gehäuse des Epilationskopfes herausragenden, schwenkbar gelagerten Verstellhebel 100 vorgesehen. Auf der Stange 300 sind vorzugsweise zwei auf den Basisschenkel 221 des Bügels 22 einwirkende Exzenter 10 angeordnet. Mittels der Exzentrizität des Exzenters 10 wird der Basisschenkel 221 und damit der Bügel 22 in vertikaler Richtung in bzw. entgegen der Pfeilrichtung N, N₁ bewegt.

Fig. 8a sowie die rechte Hälfte der Fig. 8 zeigen den Bügel 22 in gespannter Position, da die Exzentrizität der auf den Basisschenkel 221 einwirkenden Exzenter 10 in vollem Umfang auf den Basisschenkel einwirkt. Im Verlauf der vertikalen Bewegung des Bügels 22 in die gespannte Position gleiten die Seitenschenkelarme 131, 211 innerhalb der Langlochbohrungen 70, 71 nach oben und bewirken mittels der nach außen gerichteten Abwinkelung eine Bewegung der Druckelemente 38 und 39 in Pfeilrichtung P innerhalb der Aussparungen 73, 74. Die Druckelemente 38, 39 verlagern demzufolge ihre Position auf den Scheitenschenkelarmen 131, 211, von deren äußeren Enden nach innen in Richtung der Betätigungselemente 26, 27. Der Abstand zwischen den Druckelementen 38 und 39 entsprechend der vorgegebenen Exzentrizität des Exzenters 10 wird stufenlos kleiner, wodurch sich eine entsprechende stufenlose Veränderung der Klemmkraft der auf den Betätigungselementen 26, 27 vorgesehenen Klemmelementen 42 ergibt.

Wird der Exzenter nach Fig. 8a von der dargestellten maximalen Klemmposition durch Verdrehen des Verstellhebels 100 in eine minimale Position bewegt, wie dies in Fig. 8b dargestellt ist, dann bewegt sich der unter Spannung stehende, am Exzenter 10 anliegende Bügel 22 in Pfeilrichtung N₁. Die Druckelemente 38, 39 gleiten dabei auf den abgewinkelten Seitenschenkelarmen 131, 211 und werden durch diese, bedingt durch deren nach außen gerichtete Abwinkelung in die Aussparungen 73, 74 hineinbewegt, wie dies auf der linken Seite der Fig. 8 dargestellt ist. Die Druckelemente 38, 39 befinden sich nun am äußeren Ende der Seitenschenkelarme 131, 211. Daraus ergibt sich ein maximaler Abstand zwischen den Druckelementen 38, 39 mit der Folge einer entsprechenden minimalen Klemmkraft der auf den Betätigungselementen 26, 27 vorgesehenen Klemmelemente 42, 43. Die in Fig. 8b dargestellte Komponente f der Kraft F₁ der Gegenkraft zur Klemmkraft der Klemmlamellen 42, 43 bewirkt eine Verschiebung des Bügels 22 in Pfeilrichtung N₁, wodurch dieser ständig in Anlage an den Exzentern 10 bleibt.

Fig. 9 zeigt einen Schnitt durch einen Epilationskopf 3 mit einer Verstelleinrichtung nach den Figuren 8 bis 8b und einem Drehzylin-der 4, bestehend aus einem auf der Achse 19 rotierend und in horizontal er Richtung hin- und hergehend gelagerten Betätigungselement 26, das mit den diesem zugeordneten Klemmelementen 42 eine Baueinheit 261 bildet sowie zwei weiteren, die Klemmelemente 42 durchsetzenden Betätigungselemente 27 mit an diesen schwenkbar gelagerten Klemmelementen 43. Die Betätigungselemente 26 und 27 sind gegen den Druck von Federn 6, gegeneinander verschiebbar. An dem Betätigungselement 26 ist ein Antriebsrad 8 vorgesehen, das über die in Fig. 1 dargestellte Antriebseinrichtung den Drehzylinder 4 in Rotation versetzt. Die beiden Betätigungselemente 27 sind um 180° versetzt zueinander in der Baueinheit 261 des Drehzylinders 4 angeordnet und gelangen im Verlauf einer Umdrehung mit ihren aus der Baueinheit 261 herausragenden Stirnseite zur Anlage an das jeweilige Druckelement 38 bzw. 39. Bedingt durch den vorgegebenen Abstand der Druckelemente 38 und 39 werden die jeweils von den Druckelementen 38 und 39 beaufschlagten Betätigungselemente 26, 27 gegen den Druck der jeweiligen Feder 6 gegeneinander bewegt, wobei die schwenkbar gelagerten Klemmelemente 43 zur Anlage an die an dem Betätigungselement 26 fest angeordneten Klemmelemente 42 gelangen und eine Klemmwirkung ausüben. Der Abstand der Druckelemente 38 und 39 zueinander und demzufolge die Klemmkraft der Klemmelemente 42 und 43 ist mittels der auf den Bügel 22 einwirkenden Exzenter 10 wie unter Fig. 8 bis 8b beschrieben veränderbar.

Anstelle des mittels Exzenter 10 verschiebbaren Bügels 22 mit den abgewinkelten Seitenschenkelarmen 131 und 211 - wie unter Fig. 8 bis 8b erläutert und dargestellt - , kann bei dem Epilationskopf 3 nach Fig. 9 die anhand Fig. 10 beschriebene Verstelleinrichtung mit einem im Epilationskopf 3 fest angeordneten Bügel 22 vorgesehen werden.

Eine weitere Ausführungsform einer Verstelleinrichtung ist in Fig. 10 schematisiert dargestellt und wird im folgenden näher beschrieben. In dem nicht dargestellten Epilationskopf ist der Basisschenkel 221 des U-förmigen Bügels 22 mittels zweier Lager 171 und 181 befestigt, wie dies beispielsweise aus der Schnittdarstellung nach Fig. 7 hervorgeht. An den oberen Enden der sich in vertikaler Richtung erstreckenden Seitenschenkelarme 131 und 211 ist jeweils ein Druckelement 38, 39 mit einer zylinderförmigen Mantelfläche drehbar gelagert. Im Verlauf der Rotation des Drehzylinder 4 um die Achse 19 gelangen die gegen den Druck einer Feder 6 gegeneinander verschiebbaren Betätigungselemente 26, 27 mit ihren Stirnseiten zur Anlage an die Druckelemente 38, 39. Vorzugsweise sind zwischen den Stirnseiten der Betätigungselemente 26, 29 und den Druckelementen 38, 39 Scheiben 63 vorgesehen, um Schlaggeräusche zwischen den zusammenwirkenden Bauteilen zu vermeiden. In den Nuten 41 und 33 sind die Klemmelemente 42 und 43, wie unter Fig. 2, 3 und 4 beschrieben, bewegbar angeordnet. Die Verstelleinrichtung ist zwischen den Lagern 171 und 181 angeordnet und besteht aus einem Verstellelement, zum Beispiel aus einem Exzenter 10 mit einem Hebel 100. Ein derartiges Verstellelement kann sowohl unterhalb als auch oberhalb des Basisschenkels 221 im Epilationskopf 3 angeordnet sein.

In Abhängigkeit von der im Einzelfall getroffenen Anordnung des Exzenters 10 übt dieser bei Verstellung einen Druck in Pfeilrichtung R₁ oder R₂ aus. Ein in Pfeilrichtung R₁ auf den Basisschenkel 221 ausgeübter Druck bewirkt eine Abstandsverringerung der beiden Seitenschenkelarme 131 und 211 und demzufolge eine Erhöhung der Klemmkraft der über die Betätigungselemente 26 und 27 zur Anlage gebrachten Klemmelemente 42, 43. Dieser Druck und somit die Klemmkraft ist über die vorgegebene Exzentrizität des Exzenters kontinuierlich veränderbar. Die gleiche Wirkung ergibt im umgekehrten Sinne bei einem in Pfeilrichtung R₂ ausgeübten Druck auf den Basisschenkel 221. Hier übt der Exzenter zunächst einen maximalen Druck auf den Basisschenkel 221 aus mit der Folge eines entsprechend großen Abstandes der beiden Seitenschenkelarme 131 und 211 und einer geringen Klemmkraft zwischen den Klemmelementen 42, 43. Durch Verstellen des Exzenters mit nachlassender Druckeinwirkung R₂ auf den Basisschenkel 221 bewegen sich die Seitenschenkelarme 131, 211 entsprechend zueinander, wodurch die Klemmkraft der zusammenwirkenden Klemmelemente 42, 42 entsprechend erhöht wird.

Fig. 11 zeigt ein weiteres Ausführungsbeispiel einer Verstelleinrichtung für Klemmelemente 42, 43, die auf zwei gegen den Druck einer Feder 6 gegeneinander verschiebbaren Betätigungselementen 26, 27 angeordnet sind. Die Betätigungselemente 26, 27 sind auf einem auf der Achse 19 rotierend gelagerten Lagerteil 24 - siehe Fig. 1 - verschiebbar gelagert und werden von Druckelementen 38, 39 beaufschlagt. An dem jeweiligen, der einander zugewandten Enden der Betätigungselemente 26, 27 sind Anschläge 500, 501 für die Verstelleinrichtung vorgesehen. Die Verstelleinrichtung besteht aus zwei in Lagerstellen 502, 503, 504, 505 des Epilationskopfes 3 drehbar angeordneten Bügeln 506, 507 mit zwei abgewinkelten Bügelarmpaaren 508, 509 und 510, 511. An den den Anschlägen 500, 501 zugewandten Enden des ersten Bügelarmpaares 508 und 509 sind Rollen 512, 513 drehbar gelagert. Zwischen den Rollen 512, 513 und den diesen benachbarten Anschlägen 500, 501 ist jeweils eine Scheibe 63 vorgesehen. Zwischen den Enden des in den Lagerstellen 503, 505 gelagerten zweiten Bügelarmpaares 510, 511 ist ein als Doppelexzenter ausgebildeter Nocken 514 - siehe Ansicht von oben gemäß Fig. 11a - drehbar gelagert. Der Nocken ist mittels einer durch den Epilationskopf hindurchgeführten Verstellschraube - nicht dargestellt - verstellbar. Mittels Verdrehung des Nockens und der daraus resultierenden Einwirkung der Kurvenform des Nockens 514 wird das zweite Bügelarmpaar 510, 511 entsprechend gespreizt.

Aufgrund der drehbaren Lagerung der beiden Bügel 506, 507 vollziehen die Bügel arme 508 und 509 des ersten Bügelarmpaares eine analoge Spreizbewegung und übertragen diese über die Rollen 512 und 513 auf die Anschläge 500 und 501 der Betätigungselemente 26, 27. Mittels der vorgesehenen Kurvenform der Nocke 514 ist der Abstand, den die Betätigungselemente 26, 27 über deren Anschläge 500, 501 zueinander einnehmen, veränderbar und demzufolge der Abstand der auf den Betätigungselementen 26, 27 angeordneten Klemmelemente 42, 43. Die Klemmkraft der Klemmelemente 42, 43 ist sonach über die von dem Nocken 514 ausgehende Abstandsveränderung entsprechend veränderbar, d.h. einstellbar.

Fig. 12 zeigt den Epilationskopf 3 eines Epilationsgerätes 1, dessen Drehzylinder 4 aus einem im Epilationskopf 3 rotierbar gelagerten Bauteil 261 mit an diesem fest angeordneten Klemmelementen 42 und diesen zugeordneten, bewegbaren Klemmelementen 43 besteht. Die bewegbaren Klemmelemente 43 sind mit einem die Klemmelemente 42 des Bauteils 261 durchsetzenden Betätigungselement 27 gekoppelt und in am Bauteil 261 vorgesehenen Lagerstellen schwenkbar gelagert. Zur Halterung und Führung des Betätigungselementes innerhalb des Drehzylinders 4 ist dieser eine die Klemmelemente 42 und 43 durchsetzende Stange 601 zugeordnet. An dem den Druckelement 39 zugewandten Ende sind das Betätigungselement 27 und die Stange 601 innerhalb einer Öffnung eines Führungselementes 602 gelagert und mittels eines das Betätigungselement 27, die Stange 601 und das Führungselement 602 durchsetzenden Stiftes 603 zu einer Einheit verbunden. Das mit seiner Stirnseite 604 an dem Druckelement 39 anliegende Führungselement 602 ist in der Endscheibe 605 des drehbar gelagerten Bauteils 261 horizontal bewegbar gelagert. Das dem Druckelement 39 abgewandte Ende des Betätigungselementes 27 ist in einer in der Endscheibe 606 des Bauteils 261 vorgesehenen Öffnung 607 gegen den Druck einer Feder horizontal verschiebbar gelagert. Um im Verlaufe einer Umdrehung des Drehzylinders 4 die Klemmelemente 42 und 43 zwei mal zum Einsatz zu bringen, ist ein zweites Betätigungselement 28 um 180° versetzt zu dem zuvor beschriebenen Betätigungselement 27 in dem Bauteil 261 entsprechend angeordnet und ausgebildet. Da sich dieses zweite Betätigungselement 28 nicht in Anlage an dem Druckelement 39 befindet, befindet sich die Feder im entspannten Zustand. Demzufolge nehmen die bewegbaren Klemmelemente 43 einen vorgegebenen Abstand zu den Klemmelementen 42 ein, der zum Erfassen der auszuziehenden Haare erforderlich ist. Das Bauteil 261 des Drehzylinders 4 ist im Epilationskopf 3 zwischen zwei Lagerböcken 608, 609 - von denen aus Gründen der besseren Darstellung nur der Lagerbock 609 vollständig dargestellt ist - angeordnet und in diesen drehbar gelagert. Das Bauteil 261 wird von dem Antriebsrad 8 und einer im Gehäuse befindlichen Antriebseinrichtung rotierend angetrieben. Das Druckelement 39 ist auf einem entsprechend Fig. 1a ausgebildeten Exzenter 10 drehbar gelagert. Der mit einem Verstellhebel 100 versehene Exzenter 10 ist auf einer im Epilationskopf fest angeordneten Stange 222 drehbar gelagert. Durch Verstellung des Verstellhebels 100 überträgt der Exzenter 10 seine Exzentrizität über das Druckelement 39 auf das Betätigungselement 27 bzw. 28 und bewirkt eine entsprechende Abstandsveränderung zwischen dem Druckelement 39 und dem Gegenlager des Betätigungselementes 27 bzw. 28 in der Endscheibe 606 des Bauteils 261. Diese Abstandsveränderung bewirkt eine Veränderung der Klemmkraft zwischen den Klemmelementen 42 und 43.

Anhand der Figuren 13 bis 16 werden die unterschiedlichen Wirkungsweisen der Exzenter 10, 210 bei minimaler und maximaler Klemmkrafteinstellung beschrieben. In allen Figuren steht das mit B bezeichnete Betätigungselement für die jeweils paarweise gegeneinander verschiebbaren Betätigungselemente 26, 27 bzw. 28, 29.

Die Figuren 13 und 14 zeigen jeweils die Position, in welcher sich die Klemmelemente 42, 43 (Fig. 1), die in diesen schematischen Darstellungen nicht dargestellt sind, in geöffneter Stellung befinden. Die Seitenschenkel 13, 21 des Bügels 22 liegen in den Schlitzen 20 der Achse 19 an und drücken gegen die Achsenden, welche die Widerlager 80, 81 für die Seitenschenkel 13, 21 bilden. Der Abstand zwischen den Seitenschenkeln 13, 21 entspricht der Länge der Achse 19. In Figur 13 befindet sich der Exzenter 10 mit seinem kleinen Radius r auf der Seite des Widerlagers 80, in Figur 14 mit seinem großen Radius R. Diese Positionen zeigen den minimal bzw. maximal möglichen Verstellhub des Exzenters und entsprechen jeweils der minimalen und der maximalen Klemmkrafteinstellung. Bedingt dadurch, daß der Exzenter 10 nicht auf die Achse 19 einwirkt, bleibt die Vorspannung des Bügels 22 unverändert.

Die Darstellungen der Figuren 13a und 14a entsprechen der Schließsteilung der Klemmelemente 42, 43.
In Figur 13a befindet sich das Betätigungselement B in Kontakt mit den Druckelementen 38, 39, wobei der Bügel 22 durch den geringen Verstellhub des Exzenters 10 nur leicht gespreizt wird. Die sich dadurch jeweils zwischen den Seitenschenkeln 13, 21 und den Wider-lagern 80, 81 einstellenden Abstände G bzw. G' gleichen sich infolge einer automatischen Zentrierung während des Betriebes des Gerätes einander an. Der Abstand zwischen den Seitenschenkeln 13, 21 in Höhe der Widerlager 80, 81 nimmt den Wert L1 an.

Die Exzenterscheibe 10 wirkt in Klemmstellung bei maximaler Klemmkraft mit ihrem großen Radius R über das Druckelement 39 auf das Betätigungselement B, Figur 14a. Der Bügel 22 wird durch den maximalen Verstellhub des Exzenters 10 so gespreizt, daß er mit seinen Seitenschenkeln 13, 21 nahezu rechte Winkel bildet. Der dadurch jeweils zwischen den Widerlagern 80, 81 und den Seitenschenkeln 13, 21 enstehende Abstand G, G' ist wesentlich größer als bei minimaler Klemmkrafteinstellung. Der Abstand der Seitenschenkel 13, 21 in Höhe der Widerlager 80, 81 zueinander wird vergrößert auf L2. Wie aus dem Vergleich zwischen den Figuren 13b und 14b ersichtlich wird, verändert sich dadurch zwangsläufig der Weg, den das Betätigungselement B in Kontakt mit dem Druckelement 39 unter Klemmkrafteinwirkung zurücklegt.

Figur 13b zeigt eine vergrößerte Draufsicht auf das Druckelement 39 mit Exzenter 10 und Verstellhebel 100 sowie Betätigungselement B. Der Seitenschenkel 21 liegt an der Achse 19 an. Der Abschnitt zwischen der Position X, in welcher das Betätigungselement B mit dem Druckelement 39 in Kontakt kommt, und Position Y, In welcher der Kontakt endet, entspricht dem Weg unter Klemmkrafteinwirkung. Bei minimaler Klemmkrafteinstellung, d.h. minimalem Verstellhub des Exzenters, ist dieser Weg kurz.

In Anordnung gemäß Figur 14b ist durch Drehung des Exzenters 10 mittels des Verstellhebels 100 um 180° der maximal mögliche Verstellhub erreicht, welcher der maximalen Klemmkrafteinstellung entspricht. Mit seinem großen Radius R befindet sich der Exzenter 10 auf der Seite des Betätigungselementes B. Dadurch kommt das Betätigungselement B mit dem Druckelement 39 früher in Kontakt, der auch später endet. Der daraus für das Betätigungselement B resultierende Weg unter maximaler Krafteinwirkung wird entsprechend größer, wodurch das Gerät eine höhere Leistung benötigt. Dieser differenzierte Leistungsbedarf für das Gerät bei minimaler bzw. maximaler Klemmkrafteinstellung ist unvorteilhaft, insbesondere für batteriebetriebene Geräte. Eine Reduzierung der erforderlichen Leistung bei maximaler Klemmkrafteinstellung könnte demnach erreicht werden durch Verkürzung des Weges, den Betätigungselement B und Druckelement 39 in Kontakt miteinander zurücklegen.

Wie aus Figur 15 und 16 ersichtlich, wird die bisherige Anordnung verändert durch Ergänzung um einen Exzenter 210. Dieser Exzenter 210 ist hinsichtlich seiner Exzentrizität analog dem Exzenter 10 auf dem Seitenschenkel 21 des Bügels angeordnet und bildet eine Verlängerung des Exzenters 10. Bereits in Öffnungsstellung der Klemmelemente gemäß Figur 15 wirkt dieser Exzenter 210 mit seiner schmalen Seite s über den Seitenschenkel 21 des Bügels 22 unmittelbar auf das Widerlager 80. Die Achse 219 ist um den Betrag s kürzer als die Achse 19, wodurch die Vorspannung des Bügels 22 unverändert bleibt.

Kommen die Druckelemente 38, 39 und das Betätigungselement B in Kontakt, wie in Fig. 15a dargestellt, so wird der Bügel 22 analog der Anordnung gemäß Fig. 13a gespreizt. Bei minimaler Klemmkraft entspricht der entstehende Abstand L1 zwischen den Seitenschenkeln 13, 21 und den Widerlagern 80, 81 dem Abstand L1 in Figur 13a, da ausschließlich der Exzenter 10 über seinen kleinen Radius r wirkt.

Figur 16 zeigt eine Anordnung mit maximal möglichem Verstellhub, d.h. bei welcher der Exzenter 210 mit seiner breiten Seite S zum Widerlager 80 angeordnet ist. Dadurch bewirkt der Exzenter 210 eine Aufspreizung des Bügels 22 um den Betrag S. Die Vorspannung des Bügels 22 wird damit gegenüber der Anordnung mit nur einem Exzenter 10 (Fig. 14) wesentlich erhöht.

In Figur 16a befinden sich das Betätigungselement B mit den Druckelementen 38, 39 in Kontakt, d.h. die Klemmelemente 42, 43 in Klemmstellung. Der Exzenter 10 wirkt über seinen großen Radius R, wodurch die Klemmkraft maximal ist. Der Abstand L2 zwischen den Seitenschenkeln 13, 21 entspricht dem Abstand L2 gemäß Figur 14a. Dadurch, daß der Exzenter 210 bereits in geöffneter Stellung über seinen Teil S auf das Achsende wirkt und eine Spreizung des Bügels 22 erfolgt, ist die darüber hinaus erforderliche Spreizung des Bügels 22 in Klemmstellung gegenüber der Anordnung in Figur 14a wesentlich geringer. Dementsprechend wird der von dem Betätigungselement in Kontakt mit dem Druckelement zurückzulegende Weg kürzer und entspricht in etwa dem Weg bei minimaler Klemmkrafteinstellung.

Die Angleichung des zwischen Betätigungselement B und Druckelement 39 gemeinsam zurückzulegenden Weges bei maximaler Klemmkrafteinstellung an den Weg bei minimaler Klemmkrafteinstellung durch Anordnung des Exzenters 210 ist aus den Darstellungen 15b und 16b ersichtlich. Bei minimaler Klemmkrafteinstellung befindet sich der Exzenter 210 mit seinem schmalen Teil s zwischen dem Seitenschenkel 21 und der Achse 219. Der zwischen den Positionen X und Y zurückzulegende Weg ist bedingt durch die geringe Differenz zwischen Vorspannung des Bügels 22 und Klemmstellung gering.

Wird durch Drehung des Exzenters 210 um 180° auf maximal möglichen Verstellhub, d.h. maximale Klemmkraft, der Teil S des Exzenters 210 zwischen Achse 219 und Seitenschenkel 21 wirksam, so wird der Bügel 22 um diesen Betrag S aufgespreizt. Die Achse 219 kommt am Exzenter 210 zur Anlage. In Klemmstellung erfolgt durch das Zusammenwirken von Betätigungselement B und Druckelement 39 eine weitere Aufspreizung des Bügels 22. Die Seitenschenkel 13, 21 des Bügels 22 werden von der Achse 219 gelöst, wobei der zwischen Achse 219 und Seitenschenkeln 13, 21 entstehende Abstand gering ist. Bedingt durch die Anlage der Achse 219 an dem Exzenter 210 im klemmfreien Zustand ist der von Betätigungselement B und Druckelement 39 während der Klemmphase zurückzulegende Weg annähernd gleich dem Weg bei minimaler Klemmkrafteinstellung. Damit kann die erforderliche höhere Leistung bei Betrieb des Gerätes mit maximaler Klemmkrafteinstellung durch die Anordnung eines zweiten Exzenters deutlich reduziert werden.

## Patentansprüche

1. Epilationsgerät (1) zum Entfernen von Haaren am menschlichen Körper mit einem Gehäuse (2), das vom Benutzer in der Hand gehalten werden kann, mit einem von einem Motor angetriebenen, Klemmelemente (42, 43) aufweisenden Drehzylinder (4) und mit wenigstens einem den Drehzylinder (4) durchsetzenden Betätigungselement (26, 27, 28, 29) zur Betätigung der mit diesem gekoppelten Klemmelemente (42, 43), wobei das Betätigungselement (26, 27, 28, 29) von einem diesem zugeordneten Druckelement (38, 39) betätigbar und gegen den Druck einer Feder (6) verschiebbar ist dadurch gekennzeichnet, daß Mittel zur Verstellung der Klemmkraft der Klemmelemente (42, 43) vorgesehen sind.

2. Epilationsgerät nach Anspruch 1, dadurch gekennzeichnet, daß die Position des Betätigungselementes (26, 27, 28, 29) mittels einer Verstelleinrichtung veränderbar ist.

3. Epilationsgerät nach Anspruch 1, dadurch gekennzeichnet, daß die Position paarweise zusammenwirkender Betätigungselemente (26, 27 bzw. 28, 29) zueinander mittels einer Verstelleinrichtung veränderbar ist.

4. Epilationsgerät nach einem der vorhergehenden Ansprüche, dadurch gekennzeichnet, daß das auf das Betätigungselement (26, 27, 28, 29) einwirkende Druckelement (38, 39) als verstellbarer Exzenter (10) ausgebildet ist.

5. Epilationgerät nach einem der vorhergehenden Ansprüche, dadurch gekennzeichnet, daß das auf das Betätigungselement (26, 27, 28, 29) einwirkende Druckelement (38, 39) als Rolle ausgebildet und auf einem verstellbar gelagerten Exzenter (10) drehbar gelagert ist.

6. Epilationsgerät nach einem der vorhergehenden Ansprüche, dadurch gekennzeichnet, daß die mittelbar oder unmittelbar aufeinander einwirkenden Kontaktflächen des Druckelementes (38, 39) und des Betätigungselementes (26, 27, 28, 29) rechtwinklig und/oder keilförmig zueinander verlaufend ausgebildet sind.

7. Epilationsgerät nach einem der vorhergehenden Ansprüche, dadurch gekennzeichnet, daß zwischen dem Druckelement (38, 39) und dem Betätigungselement (26, 27, 28, 29) eine Führungsscheibe (63) vorgesehen ist.

8. Epilationsgerät nach einem der vorhergehenden Ansprüche, dadurch gekennzeichnet, daß die Position des Druckelementes (38, 39) mittels einer auf das Druckelement (38, 39) einwirkenden Verstellmutter (105) verstellbar ist.

9. Epilationsgerät nach einem der vorhergehenden Ansprüche, dadurch gekennzeichnet, daß der Exzenter (10) und/oder das Druckelement (38, 39) auf einer im Epilationskopf (3) fest angeordneten Stange (22, 221, 222) angeordnet sind.

10. Epilationsgerät nach einem der vorhergehenden Ansprüche, dadurch gekennzeichnet, daß der Exzenter (10) und/oder das Druckelement (38, 39) auf einer im Epilationskopf (3) verstellbar angeordneten Stange (22, 221, 222) angeordnet sind.

11. Epilationsgerät nach einem der vorhergehenden Ansprüche, dadurch gekennzeichnet, daß die Stange (22) durch einen Stift gebildet ist.

12. Epilationsgerät nach einem der vorhergehenden Ansprüche, dadurch gekennzeichnet, daß die Stange als U-förmiger Bügel (22) ausgebildet ist.

13. Epilationsgerät nach Anspruch 12, dadurch gekennzeichnet, daß die Enden der beiden Seitenschenkel (13, 21) des Bügels (22) abgewinkelt sind und in ein und derselben Ebene zur Außenseite des Gerätes verlaufen.

14. Epilationsgerät nach einem der vorhergehenden Ansprüche, dadurch gekennzeichnet, daß an dem einen der Seitenschenkel (13, 21) des Bügels (22) ein Druckelement (38) angeordnet und an dem anderen der Seitenschenkel (13, 21) die Mittel zur Verstellung der Klemmkraft angeordnet sind.

15. Epilationsgerät nach einem der vorhergehenden Ansprüche, dadurch gekennzeichnet, daß an den beiden Seitenschenkeln (13, 21) des Bügels (22) jeweils ein Druckelement (38, 39) und die Mittel zur Verstellung der Klemmkraft auf den die Seitenschenkel (13, 21) verbindenden Basisschenkel (22) einwirkend vorgesehen sind.

16. Epilationsgerät nach Anspruch 15, dadurch gekennzeichnet, daß der Basisschenkel (221) des Bügels (22) mittels zweier Lager (171, 181) im Epilationskopf (3) ortsfest gelagert ist und die Mittel zur Verstellung der Klemmkraft aus einem zwischen den Lagern angeordneten auf den Basisschenkel (221) einwirkenden Verstellelement (10) bestehen.

17. Epilationsgerät nach Anspruch 16, dadurch gekennzeichnet, daß daß das Verstellelement aus einem im Gehäuse (11, 12) des Epilationskopfes (3) gelagerten Exzenter (10) besteht.

18. Epilationsgerät nach einem der vorhergehenden Ansprüche, dadurch gekennzeichnet, daß der Bügel (22) im Epilationskopf (3) verschiebbar gelagert ist, wobei die Druckelemente (38, 39) jeweils in einer im Epilationskopf (3) vorgesehenen Aussparung (73, 74) in Richtung (P) einer quer zur Erstreckungsrichtung der Seitenschenkelarme (131, 211) verlaufenden Achse hin- und hergleitbar angeordnet sind und wenigstens ein auf den Basisschenkel (221) verschiebbar einwirkendes Verstellelement (10) vorgesehen ist.

19. Epilationsgerät nach Anspruch 18, dadurch gekennzeichnet, daß die beiden Druckelemente (38, 39) auf den abgewinkelten Enden der Seitenschenkelarme (131, 211) mit einer rechtwinklig zu deren Erstreckungsrichtung verlaufenden Achse angeordnet sind.

20. Epilationsgerät nach Anspruch 8 oder 9, dadurch gekennzeichnet, daß das Verstellelement als ein im Gehäuse (11, 12) des Epilationskopfes (3) gelagerter Exzenter (10) ausgebildet ist.

21. Epilationsgerät nach einem der vorhergehenden Ansprüche, dadurch gekennzeichnet, daß die Klemmelemente (42, 43) des Drehzylinders (4) wenigstens mit zwei einander zugeordneten, gegen den Druck einer gemeinsamen Feder (6) gegenläufig verschiebbar vorgesehenen Betätigungselemente (26, 27 bzw. 28, 29) gekoppelt sind, daß auf einer den Drehzylinder (4) durchsetzenden Achse (19) ein Lagerteil (24) rotierend gelagert ist und die Betätigungselemente auf dem Lagerteil gleitbar angeordnet sind und daß die jeweiligen Stirnseiten der Betätigungselemente (26, 27 bzw. 28, 29) von den auf den Seitenschenkeln (13, 21, 131, 211) des Bügels (22) angeordneten Druckelementen (38, 39) beaufschlagbar sind.

22. Epilationsgerät nach Anspruch 21, dadurch gekennzeichnet, daß die Enden der Achse (19) mit je einer Schlitzöffnung (20) versehen sind, in der je ein Seitenschenkel (13, 21, 131, 211) des U-förmigen Bügels (22) lösbar aufgenommen ist.

23. Epilationsgerät nach Anspruch 21 oder 22, dadurch gekennzeichnet, daß die Klemmelemente (42, 43) mittels der gegenläufig verschiebbaren Betätigungselemente (26, 27 bzw. 28, 29) paarweise gegenseitig zur Anlage bringbar sind, wobei die Klemmelemente (42, 43) mit den Betätigungselementen (26, 27 bzw. 28, 29) schwenkbar gekoppelt sind.

24. Epilationsgerät nach einem der Ansprüche 1 bis 20, dadurch gekennzeichnet, daß die Klemmelemente (42, 43) mittels gegenläufig verschiebbarer Betätigungselemente (26, 27 bzw. 28, 29) paarweise gegenseitig zur Anlage bringbar sind, wobei ein Betätigungselement (26) mit den zugeordneten Klemmelementen (42) eine Baueinheit (261) bildet und die dem anderen Betätigungselement (27, 28) zugeordneten Klemmelemente (43) mit diesem schwenkbar gekoppelt sind, und daß die Baueinheit (261) auf der Achse (19) rotierbar und horizontal bewegbar angeordnet ist.

25. Epilationsgerät nach einem der Ansprüche 1 bis 20, dadurch gekennzeichnet, daß der Drehzylinder (4) aus einem im Epilationskopf (3) rotierbar gelagerten Bauteil (261) mit an diesem fest vorgesehenen Klemmelementen (42) und diesen zugeordneten, bewegbaren Klemmelementen (43) besteht, wobei die bewegbaren Klemmelemente (43) mit einem die fest vorgesehenen Klemmelemente (42) durchsetzenden Betätigungselement (27, 28) gekoppelt sind und daß die Stirnseite des bewegbaren Betätigungselementes (27, 28) von einem verstellbaren Druckelement (39) beaufschlagbar ist.

26. Epilationsgerät nach Anspruch 1 oder 3, dadurch gekennzeichnet, daß auf einem auf der Achse (19) rotierbar gelagerten Lagerteil (24) zwei gegen den Druck einer gemeinsamen Feder (6) gegenläufig verschiebbar gelagerte Betätigungselemente (26, 27) vorgesehen sind, daß an dem jeweiligen der einander zugewandten Enden der Betätigungselemente (26, 27) Anschläge (500, 501) für die Mittel zur Verstellung der Betätigungselemente (26, 27) vorgesehen sind.

27. Epilationsgerät nach Anspruch 19, dadurch gekennzeichnet, daß die Mittel zur Verstellung der Betätigungselemente (26, 27) aus zwei in Lagerstellen (502, 503 und 504, 505) des Epilationskopfes (3) drehbar angeordneten Bügeln (506, 507) mit einem ersten Bügelarmpaar (508, 509) und einem zweiten Bügelarmpaar (510, 511) sowie an dem ersten Bügelarmpaar (508, 509) angeordneten Rollen (512, 513) zur Anlage an den Anschlägen (500, 501) und einem auf das zweite Bügelarmpaar (510, 511) einwirkenden, drehbar gelagerten Nocken (514) besteht und die Betätigungselemente (26, 27) jeweils von einem diesem zugeordneten Druckelement (38, 39) gegen den Druck der Feder (6) verschiebbar sind.

28. Epilationsgerät nach Anspruch 19 oder 20, dadurch gekennzeichnet, daß zwischen den Rollen (512, 513) und den Anschlägen (500, 501) jeweils eine Führungsscheibe (63) vorgesehen ist.

29. Epilationsgerät nach einem der vorgenannten Ansprüche, dadurch gekennzeichnet, daß den Seitenschenkeln (13, 21) Widerlager (80, 81) zugeordnet sind, wobei die Stellung der Seitenschenkel (13, 21) zu den Widerlagern (80, 81) mittels einer weiteren Verstelleinrichtung variierbar ist.

30. Epilationsgerät nach Anspruch 29, dadurch gekennzeichnet, daß die Verstelleinrichtung als verstellbarer Exzenter (210) ausgebildet ist.

31. Epiliationsgerät nach Anspruch 30, dadurch gekennzeichnet, daß der Exzenter (210) mit dem Exzenter (10) gekoppelt ist.

32. Epilationsgerät nach Anspruch 30 oder 31, dadurch gekennzeichnet, daß die Exzenter (10, 210) einstückig ausgebildet sind.

## Claims

1. An epilating appliance (1) for the removal of human body hair, with a casing (2) adapted to be held in the user's hand, with a rotary cylinder (4) including pincer elements (42, 43) and driven by a motor, and with at least one actuator element (26, 27, 28, 29) extending through the rotary cylinder (4) for actuating the pincer elements (42, 43) coupled thereto, with the actuator element (26, 27, 28, 29) being operable by an associated pressure element (38, 39) and being displaceable against the pressure of a spring (6), characterized in that means for adjusting the gripping force of the pincer elements (42, 43) are provided.

2. The epilating appliance as claimed in claim 1, characterized in that the position of the actuator element (26, 27, 28, 29) is variable by means of an adjusting device.

3. The epilating appliance as claimed in claim 1, characterized in that the relative position of actuator elements (26, 27 and 28, 29) cooperating in pairs is variable by means of an adjusting device.

4. The epilating appliance as claimed in any one of the preceding claims, characterized in that the pressure element (38, 39) acting on the actuator element (26, 27, 28, 29) is configured as an adjustable eccentric (10).

5. The epilating appliance as claimed in any one of the preceding claims, characterized in that the pressure element (38, 39) acting on the actuator element (26, 27, 28, 29) is configured as a roller and is rotatably mounted on an adjustable eccentric (10).

6. The epilating appliance as claimed in any one of the preceding claims, characterized in that the contact surfaces of the pressure element (38, 39) and the actuator element (26, 27, 28, 29) acting upon each other directly or indirectly are arranged so as to extend at right angles and/or in wedge shape to each other.

7. The epilating appliance as claimed in any one of the preceding claims, characterized in that a disc (63) is provided between the pressure element (38, 39) and the actuator element (26, 27, 28, 29).

8. The epilating appliance as claimed in any one of the preceding claims, characterized in that the position of the pressure element (38, 39) is adjustable by means of an adjusting nut (105) acting on the pressure element (38, 39).

9. The epilating appliance as claimed in any one of the preceding claims, characterized in that the eccentric (10) and/or the pressure element (38, 39) are arranged on a bar (22, 221, 222) fixedly disposed in the epilation head (3).

10. The epilating appliance as claimed in any one of the preceding claims, characterized in that the eccentric (10) and/or the pressure element (38, 39) are arranged on a bar (22, 221, 222) adjustably disposed in the epilation head (3).

11. The epilating appliance as claimed in any one of the preceding claims, characterized in that the bar (22) is formed of a pin.

12. The epilating appliance as claimed in any one of the preceding claims, characterized in that the bar is configured as a U-shaped bracket (22).

13. The epilating appliance as claimed in claim 12, characterized in that the ends of the two lateral arms (13, 21) of the bracket (22) are angled, extending in the same plane relative to the outside of the appliance.

14. The epilating appliance as claimed in any one of the preceding claims, characterized in that a pressure element (38) is arranged on the one of the lateral arms (13, 21) of the bracket (22), while the means for adjusting the gripping force are arranged on the other one of the lateral arms (13, 21).

15. The epilating appliance as claimed in any one of the preceding claims, characterized in that a pressure element (38, 39) is arranged on each of the two lateral arms (13, 21) of the bracket (22), and that the means for adjusting the gripping force are provided to act on the bottom arm (221) connecting the lateral arms (13, 21).

16. The epilating appliance as claimed in claim 15, characterized in that the bottom arm (221) of the bracket (22) is fixedly held in the epilation head (3) by two support means (171, 181), and that the means for adjusting the gripping force are comprised of an adjusting element (10) disposed intermediate the support means and acting on the bottom arm (221).

17. The epilating appliance as claimed in claim 16, characterized in that the adjusting element is comprised of an eccentric (10) mounted in the housing shell (11, 12) of the epilation head (3).

18. The epilating appliance as claimed in any one of the preceding claims, characterized in that the bracket (22) is displaceably mounted in the epilation head (3), with the pressure elements (38, 39) being arranged to be slidable in a reciprocating fashion within a respective recess (73, 74) provided in the epilation head (3) in the direction (P) of an axis extending transversely to the direction in which the lateral arms (131, 211) extend, and that at least one adjusting element (10) is provided acting on the bottom arm (221) in the sense of effecting a displacement.

19. The epilating appliance as claimed in claim 18, characterized in that the two pressure elements (38, 39) are arranged on the angled ends of the lateral arms (131, 211) so their axis extends at right angles to the direction in which the angled ends extend.

20. The epilating appliance as claimed in claim 8 or claim 9, characterized in that the adjusting element is configured as an eccentric (10) mounted in the housing shell (11, 12) of the epilation head (3).

21. The epilating appliance as claimed in any one of the preceding claims, characterized in that the pincer elements (42, 43) of the rotary cylinder (4) are coupled to at least two relatively associated actuator elements (26, 27 and 28, 29) arranged to be displaceable in opposed directions against the pressure of a common spring (6), that a bearing structure (24) is rotatably mounted on an axle (19) extending through the rotary cylinder (4), with the actuator elements being slidably disposed on the bearing structure, and that the respective ends of the actuator elements (26, 27 and 28, 29) are adapted to be acted upon by the pressure elements (38, 39) disposed on the lateral arms (13, 21, 131, 211) of the bracket (22).

22. The epilating appliance as claimed in claim 21, characterized in that the ends of the axle (19) are each provided with a slotted opening (20) detachably receiving a lateral arm (13, 21, 131, 211) of the U-shaped bracket (22).

23. The epilating appliance as claimed in claim 21 or claim 22, characterized in that the pincer elements (42, 43) are adapted to be moved into engagement with each other in pairs by means of the actuator elements (26, 27 and 28, 29) displaceable in opposed directions, with the pincer elements (42, 43) being pivotally coupled to the actuator elements (26, 27 and 28, 29).

24. The epilating appliance as claimed in any one of the claims 1 to 20, characterized in that the pincer elements (42, 43) are adapted to be moved into engagement with each other in pairs by means of actuator elements (26, 27 and 28, 29) displaceable in opposed directions, wherein the one actuator element (26) with its associated pincer elements (42) forms a subassembly (261) and the other actuator element (27, 28) has the associated pincer elements (43) pivotally coupled to it, and that the sub-assembly (261) is arranged so as to be rotatable and horizontally movable on the axle (19).

25. The epilating appliance as claimed in any one of the claims 1 to 20, characterized in that the rotary cylinder (4) is comprised of a component (261) rotatably mounted in the epilation head (3) and including pincer elements (42) fixedly disposed thereon and movable pincer elements (43) operatively associated therewith, with the movable pincer elements (43) being coupled to an actuator element (27, 28) extending through the fixed pincer elements (42), and that the end of the movable actuator element (27, 28) is adapted to be acted upon by an adjustable pressure element (39).

26. The epilating appliance as claimed in claim 1 or claim 3, characterized in that two actuator elements (26, 27) displaceable in opposed directions against the pressure of a common spring (6) are provided on a bearing structure (24) rotatably mounted on the axle (19), and that stops (500, 501) are provided on the actuator elements (26, 27) at their respective ends facing each other for the means for adjusting the actuator elements (26, 27).

27. The epilating appliance as claimed in claim 19, characterized in that the means for adjusting the actuator elements (26, 27) are comprised of two brackets (506, 507) rotatably mounted in bearing means (502, 503 and 504, 505) of the epilation head (3), including a first pair of bracket arms (508, 509) and a second pair of bracket arms (510, 511) as well as rollers (512, 513) arranged on the first pair of bracket arms (508, 509) for abutment with the stops (500, 501), and of a rotary cam (514) acting on the second pair of bracket arms (510, 511), and that the actuator elements (26, 27) are each displaceable by an associated pressure element (38, 39) in opposition to the pressure of the spring (6).

28. The epilating appliance as claimed in claim 19 or claim 20, characterized in that a respective disc (63) is provided between the rollers (512, 513) and the stops (500, 501).

29. The epilating appliance as claimed in any one of the preceding claims, characterized in that abutments (80, 81) are associated with the lateral arms (13, 21) of the bracket, with the position of the lateral arms (13, 21) relative to the abutments (80, 81) being variable by means of a further adjusting device.

30. The epilating appliance as claimed in claim 29, characterized in that the adjusting device is configured as an adjustable eccentric (210).

31. The epilating appliance as claimed in claim 30, characterized in that the eccentric (210) is coupled to the eccentric (10).

32. The epilating appliance as claimed in claim 30 or claim 31, characterized in that the eccentrics (10, 210) are integrally made of one piece.

## Revendications

1. Appareil à épiler (1) destiné à éliminer des poils sur le corps humain, comportant un boîtier (2) qui peut être tenu à la main par l'utilisateur, un cylindre rotatif (4) présentant des éléments de pincement (42, 43) entraînés par un moteur (3), et comprenant au moins un élément d'actionnement (26, 27, 28, 29) traversant le cylindre rotatif (4) pour actionner les éléments de pincement (42, 43) accouplés à celui-ci, l'élément d'actionnement (26, 27, 28, 29) étant susceptible d'être actionné par un élément de compression (38, 39) associé à celui-ci et d'être déplacé à l'encontre de la pression d'un ressort (6), caractérisé en ce qu'il est prévu des moyens de réglage de la force de pincement des éléments de pincement (42, 43).

2. Appareil à épiler selon la revendication 1, caractérisé en ce que la position de l'élément d'actionnement (26, 27, 28, 29) est variable au moyen d'un dispositif de réglage.

3. Appareil à épiler selon la revendication 1, caractérisé en ce que la position d'éléments d'actionnement (26, 27 et 28, 29) coopérant par paires, l'une par rapport à l'autre, est variable au moyen d'un dispositif de réglage.

4. Appareil à épiler selon l'une quelconque des revendications précédentes, caractérisé en ce que l'élément de compression (38, 39) agissant sur l'élément d'actionnement (26, 27, 28, 29) est réalisé sous la forme d'un excentrique (10) réglable.

5. Appareil à épiler selon l'une quelconque des revendications précédentes, caractérisé en ce que l'élément de compression (38, 39) agissant sur l'élément d'actionnement (26, 27, 28, 29) est réalisé sous la forme d'un rouleau et est monté rotatif sur un excentrique (10) monté réglable.

6. Appareil à épiler selon l'une quelconque des revendications précédentes, caractérisé en ce que les surfaces de contact de l'élément de compression (38, 39) et de l'élément d'actionnement (26, 27, 28, 29), qui agissent indirectement ou directement les unes sur les autres, sont réalisées perpendiculaires les unes par rapport aux autres et/ou s'étendent en forme de coin les unes par rapport aux autres.

7. Appareil à épiler selon l'une quelconque des revendications précédentes, caractérisé en ce qu'il est prévu un disque de guidage (63) entre l'élément de compression (38, 39) et l'élément d'actionnement (26, 27, 28, 29).

8. Appareil à épiler selon l'une quelconque des revendications précédentes, caractérisé en ce que la position de l'élément de compression (38, 39) est réglable au moyen d'un écrou de réglage (105) agissant sur l'élément de compression (38, 39).

9. Appareil à épiler selon l'une quelconque des revendications précédentes, caractérisé en ce que l'excentrique (10) et/ou l'élément de compression (38, 39) sont agencés sur une tige (22, 221, 222) agencée de manière fixe dans la tête d'épilation (3).

10. Appareil à épiler selon l'une quelconque des revendications précédentes, caractérisé en ce que l'excentrique (10) et/ou l'élément de compression (38, 39) sont agencés sur une tige (22, 221, 222) agencée de manière réglable dans la tête d'épilation (3).

11. Appareil à épiler selon l'une quelconque des revendications précédentes, caractérisé en ce que la tige (22) est formée par un goujon.

12. Appareil à épiler selon l'une quelconque des revendications précédentes, caractérisé en ce que la tige est réalisée sous la forme d'un étrier (22) en forme de U.

13. Appareil à épiler selon la revendication 12, caractérisé en ce que les extrémités des deux branches latérales (13, 21) de l'étrier (22) sont coudées et s'étendent dans un seul et même plan par rapport à la face extérieure de l'appareil.

14. Appareil à épiler selon l'une quelconque des revendications précédentes, caractérisé en ce que sur l'une des branches latérales (13, 21) de l'étrier (22) est agencé un élément de compression (38) et que sur l'autre des branches latérales (13, 21) sont agencés les moyens de réglage de la force de pincement.

15. Appareil à épiler selon l'une quelconque des revendications précédentes, caractérisé en ce qu'il est prévu sur chacune des deux branches latérales (13, 21) de l'étrier (22) un élément de compression (38, 39) respectif ainsi que les moyens de réglage de la force de pincement qui agissent sur la branche de base (221) reliant les branches latérales (13, 21).

16. Appareil à épiler selon la revendication 15, caractérisé en ce que la branche de base (221) de l'étrier (22) est montée stationnaire dans la tête d'épilation (3) au moyen de deux paliers (171, 181), et en ce que les moyens de réglage de la force de pincement sont constitués par un élément de réglage (10) agencé entre les paliers et agissant sur la branche de base (221).

17. Appareil à épiler selon la revendication 16, caractérisé en ce que l'élément de réglage est constitué par un excentrique (10) monté dans le boîtier (11, 12) de la tête d'épilation (3).

18. Appareil à épiler selon l'une quelconque des revendications précédentes, caractérisé en ce que l'étrier (22) est monté en déplacement dans la tête d'épilation (3), les éléments de compression (38, 39) étant agencés chacun à coulissement en va-et-vient dans un évidement (73, 74) prévu dans la tête d'épilation (3), dans la direction (P) d'un axe s'étendant transversalement à la direction d'extension des bras (131, 211) des branches latérales, et en ce qu'il est prévu au moins un élément de réglage agissant en déplacement sur la branche de base (221).

19. Appareil à épiler selon la revendication 18, caractérisé en ce que les deux éléments de compression (38, 39) sont agencés sur les extrémités coudées des bras (131, 211) des branches latérales avec un axe s'étendant perpendiculairement à leur direction d'extension.

20. Appareil à épiler selon l'une ou l'autre des revendications 8 et 9, caractérisé en ce que l'élément de réglage est réalisé sous la forme d'un excentrique (10) monté dans le boîtier (11, 12) de la tête d'épilation (3).

21. Appareil à épiler selon l'une quelconque des revendications précédentes, caractérisé en ce que les éléments de pincement (42, 43) du cylindre rotatif (4) sont accouplés au moins avec deux éléments d'actionnement (26, 27 et 28, 29) associés l'un à l'autre, prévus en déplacement en sens opposé à l'encontre de la compression d'un ressort (6) commun, en ce qu'un élément d'appui (24) est monté rotatif sur un axe (19) traversant le cylindre rotatif (4) et en ce que les éléments d'actionnement sont agencés sur l'élément d'appui de manière à pouvoir coulisser, et en ce que les faces frontales respectives des éléments d'actionnement (26, 27 et 28, 29) sont susceptibles d'être sollicitées par les éléments de compression (38, 39) agencés sur les branches latérales (13, 21, 131, 211) de l'étrier (22).

22. Appareil à épiler selon la revendication 21, caractérisé en ce que les extrémités de l'axe (19) sont pourvues chacune d'une ouverture en forme de fente (20) dans laquelle une branche latérale (13, 21, 131, 211) respective de l'étrier (22) en forme de U est reçue de manière détachable.

23. Appareil à épiler selon l'une ou l'autre des revendications 21 et 22, caractérisé en ce que les éléments de pincement (42, 43) sont susceptibles d'être mis réciproquement en appui par paire au moyen des éléments d'actionnement (26, 27 et 28, 29) en déplacement en sens opposé, les éléments de pincement (42, 43) étant accouplés en pivotement avec les éléments d'actionnement (26, 27 et 28, 29).

24. Appareil à épiler selon l'une quelconque des revendications 1 à 20, caractérisé en ce que les éléments de pincement (42, 43) sont susceptibles d'être mis réciproquement en appui par paire au moyen des éléments d'actionnement (26, 27 et 28, 29) en déplacement en sens opposé, un élément d'actionnement (26) formant avec les éléments de pincement (42) associés un composant structurel (261) et les éléments de pincement (43) associés à l'autre élément d'actionnement (27, 28) sont accouplés en pivotement avec celui-ci, et en ce que le composant structurel (261) est agencé rotatif sur l'axe (19) et en déplacement horizontal.

25. Appareil à épiler selon l'une quelconque des revendications 1 à 20, caractérisé en ce que le cylindre rotatif (4) est constitué par un composant structurel (261) monté rotatif dans la tête d'épilation (3) avec des éléments de pincement (42) prévus fixes sur celui-ci et des éléments de pincement (43) mobiles associés aux éléments de pincement fixes, les éléments de pincement (43) mobiles étant accouplés avec un élément d'actionnement (27, 28) traversant les éléments de pincement (42) prévus fixes, et en ce que la face frontale de l'élément d'actionnement (27, 28) mobile est sollicitée par un élément de compression (39) réglable.

26. Appareil à épiler selon l'une ou l'autre des revendications 1 et 3, caractérisé en ce qu'il est prévu sur un élément d'appui (24) monté rotatif sur l'axe (19) deux éléments d'actionnement (26, 27) montés en déplacement en sens opposé à l'encontre de la compression d'un ressort (6) commun, en ce que sur chacune des extrémités orientées l'une vers l'autre des éléments d'actionnement (26, 27) sont prévus des butées (500, 501) pour les moyens de réglage des éléments d'actionnement (26, 27).

27. Appareil à épiler selon la revendication 19, caractérisé en ce que les moyens de réglage des éléments d'actionnement (26, 27) sont constitués par deux étriers (506, 507) agencés rotatifs dans des points d'appui (502, 503 et 504, 505) de la tête d'épilation (3), comportant une première paire de bras (508, 509) d'étrier et une seconde paire de bras (510, 511) d'étrier ainsi que des rouleaux (512, 513) agencés sur la première paire de bras (508, 509) d'étrier pour venir en appui sur les butées (500, 511), et comportant une came (514) montée rotative et agissant sur la seconde paire de bras (510, 511) d'étrier, et en ce que les éléments d'actionnement (26, 27) sont susceptibles d'être déplacés à l'encontre de la compression du ressort (6).

28. Appareil à épiler selon l'une ou l'autre des revendications 19 et 20, caractérisé en ce qu'il est prévu un disque de guidage (63) respectif entre les rouleaux (512, 513) et les butées (500, 501).

29. Appareil à épiler selon l'une quelconque des revendications précédentes, caractérisé en ce qu'aux branches latérales (13, 21) sont associés des contre-appuis (80, 81), la position des branches latérales (13, 21) étant variable par rapport aux contre-appuis (80, 81) au moyen d'un autre dispositif de réglage.

30. Appareil à épiler selon la revendication 29, caractérisé en ce que le dispositif de réglage est réalisé sous la forme d'un excentrique (210) réglable.

31. Appareil à épiler selon la revendication 30, caractérisé en ce que l'excentrique (210) est accouplé à l'excentrique (10).

32. Appareil à épiler selon l'une ou l'autre des revendications 30 et 31, caractérisé en ce que les excentriques (10, 210) sont réalisés d'une seule pièce.
